# EUROPÄISCHE PATENTSCHRIFT

(11) **EP 2 272 629 B1**
(45) Veröffentlichungstag und Bekanntmachung des Hinweises auf die Patenterteilung: **02.04.2014**
(21) Anmeldenummer: 10167038.8
(22) Anmeldetag: 23.06.2010
(51) Int. Cl.: B21D 39/04, B25B 27/10

(54) **Presswerkzeug sowie Verfahren zum Verpressen von insbesondere rohrförmigen Werkstücken**
Press tool and method for pressing in particular tubular workpieces
Outil de presse et procédé de compression, notamment de pièces usinées tubulaires

(30) Priorität: 08.07.2009 DE 102009032113
(43) Veröffentlichungstag der Anmeldung: 12.01.2011
(73) Patentinhaber: Novopress GmbH Pressen und Presswerkzeuge & Co. KG, 41460 Neuss (DE)
(72) Erfinder: Pfeiffer, Heinrich, 41564, Kaarst (DE)
(74) Vertreter: von Kreisler Selting Werner

(56) Entgegenhaltungen:
- EP-A1- 1 535 677
- EP-A2- 0 627 273
- EP-A2- 1 208 949
- DE-U1-202004 007 033
- US-A- 6 044 686

## Beschreibung

Die Erfindung betrifft ein Presswerkzeug zum Verbinden von insbesondere rohrförmigen Werkstücken, wobei das Verbinden insbesondere durch Verpressen erfolgt. Ferner betrifft die Erfindung ein Verfahren zum Verpressen derartiger Werkstücke, wobei das Verpressen vorzugsweise mit dem erfindungsgemäßen Presswerkzeug erfolgt.

Insbesondere zur Herstellung von Rohrverbindungen ist es bekannt, hülsenförmige Pressfittings zu verwenden. Diese werden über die beiden zu verbindenden Rohrenden gesteckt und mit Hilfe eines Presswerkzeugs plastisch verformt. Die Pressfittings sind für hierbei üblicherweise aus Metall. Der Innendurchmesser des Pressfittings ist etwas größer als der Außendurchmesser der zu verbindenden Rohrenden gewählt, so dass aufgrund der radialen Verpressung die Innenseite der Pressfittings an die Außenseite der Rohrenden gedrückt wird und aufgrund der bleibenden Verformung eine feste, insbesondere dichte Verbindung hergestellt ist.

Zum Herstellen der Verbindung, insbesondere der Verpressung sind Presswerkzeuge bzw. Pressschlingen bekannt. Beispielsweise ist aus EP 06 27 273 eine mehrteilige Pressschlinge bekannt. Diese weist mehrere gelenkig miteinander verbundene kettenartig ausgebildete Presselemente auf. Die Presselemente werden um die rohrförmigen Werkstücke, d.h. das auf den Rohrenden angeordnete Pressfitting gelegt. An dem offenen Ende des Presswerkzeugs, d.h. an der Schließstelle des Presswerkzeugs kann eine Antriebseinrichtung angesetzt werden. Mit Hilfe der Antriebseinrichtung erfolgt ein vollständiges Schließen des Presswerkzeuges, indem die beiden End-Presselemente, d.h. die beiden Presselemente, zwischen denen sich die Schließstelle befindet aufeinander zu bewegt werden. Das Antriebselement kann über geeignete Verbindungselemente wie Zapfen mit den beiden End-Presselementen zum Schließen des Presswerkzeugs verbunden werden.

Aus EP 06 27 273 ist es bekannt, dass zumindest ein Teil der Presselemente einen Pressbackenträger aufweist, von dem eine oder mehrere Pressbacken verschiebbar gehalten sind. Die Pressbackenträger der einzelnen Presselemente sind gelenkig miteinander verbunden. Da die Pressbacken verschiebbar gehalten sind, ist es möglich, einen zufriedenstellenden Verpressvorgang mit einer derartigen Pressschlinge herzustellen. Aufgrund der Verschiebbarkeit der Pressbacken an den Pressbackenträgern ist es möglich, das Verschließen des Presswerkzeugs durch eine entsprechende Antriebseinrichtung zu ermöglichen, die lediglich an den beiden End-Presselementen angreift. Es ist nicht erforderlich, dass jede einzelne Pressbacke radial nach innen zur Durchführung des Pressvorgangs bewegt wird. Während des Schließvorgangs bzw. des Verpressvorgangs werden die Pressbacken in Umfangsrichtung des Pressfittings aufeinander zu bewegt. Zwischen den Pressbacken besteht somit zunächst ein Spalt, der während des Pressvorgangs zumindest teilweise geschlossen wird. Dies hat zur Folge, dass im Bereich des Spalts eine Materialhäufung des Pressfittings erfolgen kann, so dass ein Grat oder eine Falte entsteht. Dies kann zur Beeinträchtigung der Qualität der Pressverbindung führen. Derartige Gratbildungen können insbesondere dann auftreten, wenn die Spalte zwischen den einzelnen Pressbacken zu groß sind und vor allem während des Pressvorgangs die Spalte nicht im Wesentlichen gleichmäßig geschlossen werden. Bei bekannten Presswerkzeugen bzw. Pressschlingen mit verschiebbaren Pressbacken erfolgt ein Verschieben der einzelnen Pressbacken in die eine oder andere Umfangsrichtung im Wesentlichen aufgrund der vorherrschenden Reibungsverhältnisse. Diese können stark variieren, so dass unterschiedliche Spaltbreiten und damit entsprechende Gratbildungen auftreten können. Insbesondere treten derartige Gratbildungen häufig zwischen beiden einander gegenüberliegenden Pressbacken der End-Pressbackenelemente, d.h. der beiden Pressbacken, zwischen denen die Schließstelle ausgebildet ist, auf.

Ferner ist aus US 6 044 686 ein Presswerkzeug bekannt, das mehrere gelenkig, kettenartig miteinander verbundene Presselemente aufweist. Jedes Presselement weist einen Pressbackenträger sowie von dem Pressbackenträger verschiebbar gehaltene Pressbacken auf. Dieses Dokument beinhaltet die Merkmale des Oberbegriffs von Anspruch 1. Aufgabe der Erfindung ist es, ein Presswerk wie eine Pressschlinge zum Verbinden von insbesondere rohrförmigen Werkstücken zu schaffen, bei dem die Gefahr der Gratbildung verringert ist bzw. die auftretenden Grate weniger stark ausgebildet sind. Ferner ist es Aufgabe der Erfindung, ein entsprechendes Verfahren zu schaffen.

Die Lösung der Aufgabe erfolgt erfindungsgemäß durch ein Presswerkzeug gemäß Anspruch 1 bzw. ein Verfahren zum Verpressen von insbesondere rohrförmigen Werkstücken gemäß Anspruch 12.

Das erfindungsgemäße Presswerkzeug, bei dem es sich insbesondere um eine Pressschlinge handelt, dient zum Verbinden von insbesondere rohrförmigen Werkstücken wie Rohrenden mit Hilfe eines Pressfittings. Das Presswerkzeug weist mehrere gelenkig miteinander verbundene Presselemente auf. Die Presselemente sind somit kettenartig ausgebildet und bilden einen offenen Pressring. Das Presswerkzeug ist im Bereich der beiden End-Presselemente offen, so dass in diesem Bereich eine Schließstelle ausgebildet ist. Das Schließen erfolgt insbesondere dadurch, dass an den beiden End-Presselementen ein beispielsweise zangenartig ausgebildetes Antriebselement angreift, so dass die beiden End-Presselemente zum Schließen des Pressrings aufeinander zu bewegt werden. Hierdurch erfolgt die entsprechende Verpressung. Bei dem erfindungsgemäßen Presswerkzeug weist zumindest eines der beiden End- Presselemente, vorzugsweise beide End-Presselemente jeweils einen Pressbackenträger und eine Pressbacke auf. Die Pressbacke ist von dem Pressbackenträger verschiebbar gehalten. Erfindungsgemäß wirkt zumindest eine Pressbacke der beiden End-Presselemente, vorzugsweise beide Pressbacken der beiden End-Presselemente mit einem Führungselement zusammen. Hierbei ist das mindestens eine Führungselement erfindungsgemäß derart ausgebildet, dass die beiden Pressbacken der beiden End-Presselemente während des Pressvorgangs zunächst aufeinander zu bewegt werden. Diese Bewegung erfolgt in einem zeitlich ersten Pressabschnitt, wobei vorzugsweise beide Pressbacken aufeinander zu bewegt werden, so dass zwischen den beiden Pressbacken der End-Presselemente eine Relativbewegung in Umfangsrichtung zu dem Werkstück wie dem Pressfitting erfolgt. Es ist jedoch auch möglich, dass nur eine der beiden Pressbacken gegenüber dem Werkstück in Umfangsrichtung auf die andere Pressbacke zu bewegt wird. Vorzugsweise weist das Führungselement eine durch das dem jeweiligen End-Presselement benachbarte Presselement ausgebildete Führungsfläche auf. An der Führungsfläche liegt ein Anlageelement an, dass an der Pressbacke des End-Presselements ausgebildet ist.

Durch das erfindungsgemäß vorgesehene mindestens eine Führungselement erfolgt eine zwangsweise Führung der beiden Pressbacken der End-Presselemente in dem zeitlichen ersten Pressabschnitt. Die Bewegung dieser beiden Pressbacken erfolgt in dem ersten Pressabschnitt somit zwangsweise aufeinander zu. Eine andere Bewegung lässt das erfindungsgemäße Führungselement im ersten Pressabschnitt nicht zu. Die Bewegung der beiden Pressbacken der beiden End-Presselemente aufeinander zu während des ersten Pressabschnitts erfolgt somit unabhängig von den zwischen diesen Pressbacken und dem zu verpressenden Werkstück herrschenden Reibungsverhältnissen. In bevorzugter Ausführungsform handelt es sich bei dem Führungselement erfindungsgemäß somit um ein Zwangs-Führungselement.

Dadurch, dass erfindungsgemäß in einem ersten Pressabschnitt die beiden Pressbacken der End-Presselemente aufeinander zu bewegt werden, wird der sich im Bereich der Schließstelle befindende Spalt zwischen diesen beiden Pressbacken zunächst in seiner Breite verringert bzw. geschlossen. Dies hat den erfindungsgemäß wesentlichen Vorteil, dass in dem Bereich, in dem die Gratbildung besonders kritisch ist, eine Gratbildung vermieden wird oder zumindest eine erheblich geringerer Grat auftritt. Hierdurch kann die Qualität der Pressverbindung erheblich verbessert werden.

Mit der Erfindung wird darüber hinaus vorzugsweise eine möglichst runde Verpressung erzeugt. Die auftretende Unrundheit ist bei bekannten Presswerkzeugen abhängig vom Gegendruck, welcher durch Fitting und Rohr erzeugt wird. Vor allem bei weichen Werkstoffen führt die Verpressung zu einer leicht ovalen Form, da das Fitting an der Schließstelle des Presswerkzeugs zuerst verformt wird und diese Verformung im weiteren Verpressvorgang nicht wieder ganz zurückgeformt wird.

In erfindungsgemäß besonders bevorzugter Ausführungsform weist das mindestens eine bzw. beide Führungselemente eine Führungsfläche auf, an der ein Anlageelement anliegt. Durch die Führungsfläche ist die Bewegung der entsprechenden Pressbacke während des ersten oder des gesamten Pressabschnitts definiert. Hierzu ist es bevorzugt, dass die Führungsfläche in Richtung eines Spalts geneigt ist. Die Führungsfläche verläuft somit nicht bezogen auf das zu verpressende Werkstück radial, sondern zumindest geringfügig in Richtung der Schließstelle, d.h. in Richtung des Spalts zwischen den beiden Pressbacken der End-Presselemente. Hierdurch ist die erfindungsgemäße Bewegung der beiden Pressbacken der End-Presselemente aufeinander zu gewährleistet.

Beispielsweise kann das Führungselement derart ausgebildet sein, dass in dem Pressbackenträger der End-Presselemente ein Schlitz oder eine Nut vorgesehen ist, in dem ein mit der entsprechenden Pressbacke fest verbundener Stift geführt ist. Selbstverständlich kann der Stift auch an dem Pressbackenträger und die Nut bzw. der Schlitz in der entsprechenden Pressbacke vorgesehen sein.

Bei einer besonders bevorzugten Ausführungsform des Führungselements ist die Führungsfläche durch das dem jeweiligen End-Presselement benachbarte Presselement ausgebildet. Hierzu weist das benachbarte Presselement insbesondere an dem Pressbackenträger eine Führungsnocke oder dergleichen auf. Vorzugsweise ist bei dieser Ausführungsform das Anlageelement an der entsprechenden Pressbacke des Endpresselements ausgebildet. Das Anlageelement bzw. eine entsprechende Anlagefläche der Pressbacke liegt somit an der Führungsfläche des benachbarten Presselements an, wobei das Anlageelement während des ersten Pressabschnitts an der insbesondere geneigten Führungsfläche entlanggleitet.

Vorzugsweise weist das Führungselement eine Ausbuchtung auf, um in einem zweiten Pressabschnitt, der zeitlich nach dem ersten Pressabschnitt erfolgt, eine Bewegung der mindestens einen Pressbacke des Endpresselements in Richtung des benachbarten Presselements zu ermöglichen. Hierbei ist es bevorzugt, dass das Anlageelement in die Ausbuchtung gleitet, wobei die Ausbuchtung vorzugsweise an dem benachbarten Presselement ausgebildet ist. Vorzugsweise ist die Ausbuchtung an dem Pressbackenträger des benachbarten Presselements ausgebildet, sofern es sich bei dem benachbarten Presselement um ein Presselement mit einem Pressbackenträger und einer verschiebbar von dem Pressbackenträger gehaltenen Pressbacke handelt.

Durch Vorsehen einer derartigen Ausbuchtung und einer hierdurch möglichen Bewegung der Pressbacke des End-Presselements in Richtung der benachbarten Pressbacke wird der Schlitz zwischen der Pressbacke des End-Presselements und der benachbarten Pressbacke während des zweiten Pressabschnitts geschlossen bzw. die Schlitzbreite verringert sich. Erfindungsgemäß erfolgt in einem ersten Pressabschnitt somit zuerst ein Schließen bzw. Verringern des Spalts an der Schließstelle, d.h. des Spalts zwischen den beiden Pressbacken der End-Presselemente und anschließend ein Schließen bzw. Verringern des Spalts zwischen diesen Pressbacken und den jeweils benachbarten Pressbacken der benachbarten Presselemente. Aufgrund dieser definierten Bewegung der Pressbacken, vorzugsweise beider End-Presselemente kann die Gratbildung und die Unrundheit der Verpressung deutlich verringert und somit die Qualität der Pressverbindung erheblich verbessert werden.

Anstelle einer Ausbuchtung kann der Schlitz oder die Nut auch entsprechend in Richtung des benachbarten Presselements gebogen ausgebildet sein, so dass aufgrund des in dem Schlitz bzw. der Nut gleitenden Stifte ebenfalls eine entsprechend definierte Bewegung der Pressbacke gewährleistet ist.

Vorzugsweise ist ferner ein Andrückelement vorgesehen, das das Anlageelement gegen die Führungsfläche drückt. Hierdurch ist sichergestellt, dass die Pressbacke, insbesondere während des ersten Pressabschnitts und vorzugsweise auch während des zweiten Pressabschnitts entlang einer definierter Bewegungsbahn bewegt wird. Bei dem Andrückelement handelt es sich um ein elastisch ausgebildetes Element wie einen elastomeren Körper. Vorzugsweise ist das Andrückelement als Feder, insbesondere als Druckfeder ausgebildet.

Vorzugsweise ist das Andrückelement zumindest teilweise innerhalb einer, insbesondere zylindrisch ausgebildeten Ausnehmung des Anlageelements, d.h. insbesondere eines Teils der Pressbacke des entsprechenden End-Presselements angeordnet. Vorzugsweise sind je Führungselement mehrere, insbesondere zwei Andrückelemente vorgesehen, um beispielsweise beim Beschädigen eines der beiden Andrückelemente weiterhin die Funktion sicherzustellen. Hierbei sind die beispielsweise als Druckfedern ausgebildeten Andrückelemente jeweils in einer gesonderten zylindrischen Bohrung angeordnet.

Vorzugsweise ist das Andrückelement zwischen der Pressbacke des entsprechenden End-Presselements und dem Pressbackenträger des entsprechenden End-Presselements angeordnet. Hierdurch ist eine einfache Konstruktion gewährleistet und die Funktion des Andrückelements sichergestellt.

Das Presswerkzeug hat vorzugsweise drei, vier, fünf, sechs oder sogar mehr Presselemente. Hierbei sind die beiden End-Presselemente, wie vorstehend beschrieben, erfindungsgemäß ausgebildet, wobei zumindest eines der beiden End-Presselemente ein Führungselement zum erfindungsgemäßen definierten Bewegen der Pressbacke, insbesondere während des ersten Pressabschnitts, vorzugsweise während beider Pressabschnitte aufweist. Vorzugsweise weisen beide End-Presselemente ein derartiges Führungselement auf. Die übrigen Presselemente können zumindest teilweise starre Pressbacken aufweisen. Ein Teil der Presselemente oder auch alle Presselemente können ferner auch derart ausgebildet sein, dass die Pressbacken durch den Pressbackenträger verschiebbar gehalten sind. Ebenso ist es möglich, dass alle beweglichen End-Presselement wie das Endsegment ausgeführt werden.

Ferner betrifft die Erfindung ein Verfahren zum Verpressen von insbesondere rohrförmigen Werkstücken mit Hilfe eines Presswerkzeugs wie einer Pressschlinge. Das Presswerkzeug weist hierbei mehrere gelenkig, kettenartig miteinander verbundene Presselemente auf. Zur Ausbildung einer Schließstelle sind wiederum zwei End-Presselemente vorgesehen, die offen sind und zum Verpressen geschlossen werden. Das Presswerkzeug weist ferner wie vorstehend beschrieben zwei End-Presselemente auf, die vorzugsweise jeweils einen Pressbackenträger und jeweils eine verschiebbar gehaltene Pressbacke aufweisen. Bevorzugt ist die Verwendung des vorstehend beschriebenen Presswerkzeugs, insbesondere in den einzeln beschriebenen Ausführungsformen.

Gemäß des erfindungsgemäßen Verfahrens werden in einem ersten Schritt die Presselemente des Presswerkzeugs bzw. der Pressschlinge um die zu verpressenden Werkstücke, d.h. insbesondere um das die zu verbindenden Rohrenden umgebende Pressfitting gelegt. Im darauf folgenden ersten Pressabschnitt werden die beiden Pressbacken der beiden End-Presselemente zunächst aufeinander zu bewegt. Hierdurch wird zunächst der verhältnismäßig große Spalt zwischen den beiden Pressbacken der Endpresselemente verschlossen bzw. die Spaltbreite verringert. Dies führt zu der erfindungsgemäßen Verringerung der Gratbildung und somit zu einer Verbesserung der Pressverbindung.

Erfindungsgemäß erfolgt somit im ersten Pressabschnitt eine erzwungene definierte Bewegung der Pressbacke des End-Presselements bzw. beider Pressbacken der beiden End-Presselemente. Im ersten Pressabschnitt, in dem die Pressbacken der End-Presselemente ebenfalls bereits an der Außenseite der zu verpressenden Werkstücke, d.h. insbesondere des Pressfittings anliegen, werden die beiden Pressbacken der End-Presselemente somit unabhängig von der Größe der zwischen den Pressbacken und dem Werkstück herrschenden Reibung aufeinander zu bewegt.

Vorzugsweise werden die beiden Pressbacken der End-Presselemente innerhalb des ersten Pressabschnitts solange aufeinander zu bewegt, bis der Spalt zwischen den beiden Pressbacken im Wesentlichen geschlossen ist. Insbesondere um ein Verhaken oder Verklemmen zu vermeiden und die bestehenden Toleranzen zu berücksichtigen, ist es bevorzugt, dass der Spalt nicht vollständig geschlossen wird, sondern ein geringer Spalt verbleibt.

In einem zweiten Pressabschnitt erfolgt sodann vorzugsweise auch ein Bewegen der Pressbacken der End-Presselemente in Richtung des jeweils benachbarten Presselements. Nachdem somit im ersten Pressabschnitt der Spalt an der Schließstelle, d.h. der Spalt zwischen den beiden Pressbacken der End-Presselemente im Wesentlichen geschlossen ist, erfolgt ein Schließen der Spalte zwischen den Pressbacken der End-Presselemente und den jeweils benachbarten Presselementen bzw. Pressbacken.

Die Bewegung der Pressbacke des mindestens einen End-Presselements, insbesondere die Bewegung der jeweiligen verschiebbaren Pressbacke beider End-Presselemente ist vorzugsweise durch Vorsehen eines Führungselements definiert. Durch das Führungselement ist die vorstehend beschriebene Bewegung der entsprechenden Pressbacke definiert, so dass aufgrund der definierten Bewegung die Gratbildung in den Spalten verringert und die Qualität der Pressverbindung verbessert werden kann. Das Führungselement ist hierbei in besonders bevorzugter Ausführungsform wie vorstehend anhand des Presswerkzeugs beschrieben, bevorzugt ausgebildet. Das Führungselement ist vorzugsweise so ausgelegt, dass sich die einzelen Glieder im gesamten Pressbereich rund ausrichten, dass heißt dass in jeder Stellung die Mittelpunkte der Bolzengelenke auf einem Kreisumfang liegen.

In bevorzugter Weiterbildung des erfindungsgemäßen Verfahrens, wie auch in bevorzugter Ausgestaltung des erfindungsgemäßen Presswerkzeugs, ist beim Öffnen des Presswerkzeugs, d.h. nach erfolgter Verpressung auch der Öffenvorgang erfinderisch ausgestaltet. Hierbei ist beim Öffnen des Presswerkzeugs sichergestellt, dass die Pressbacken der End-Presselemente, sofern diese jeweils verschiebbar ausgebildet sind, in eine Ausgangsstellung gebracht werden. In dieser Ausgangsstellung ist sodann für den nächsten Pressvorgang gewährleistet, dass im ersten Pressabschnitt die vorstehend beschriebene Bewegung der Pressbacke erfolgt. Die Ausgangsstellung kann hierbei vorzugsweise durch Verschieben der entsprechenden Pressbacke des End-Presselements entgegen der Kraft eines Andrückelements erfolgen. Es erfolgt somit eine Art Spannen des Andrückelements.

Erfindungsgemäß ist es hierbei bevorzugt, dass ein vollständiges Öffnen des Presswerkzeuges und somit ein vollständiges Entfernen des Presswerkzeugs von den zu verpressenden Werkstücken erst möglich ist, nachdem die Pressbacken der End-Presselemente in die Ausgangsstellung gebracht wurden.

Nachfolgend wird das erfindungsgemäße Presswerkzeug sowie auch das erfindungsgemäße Verfahren anhand einer bevorzugten Ausführungsform unter Bezugnahme auf die anliegenden Zeichnungen näher erläutert.

Es zeigen:
- Figur 1: eine schematische Seitenansicht des erfindungsgemäßen Presswerkzeuges,
- Figur 2: eine schematische Schnittansicht des Presswerkzeugs in geöffneter Stellung,
- Figur 3: eine entsprechende Schnittansicht des Presswerkzeugs während des Verpressvorgangs im ersten Pressabschnitt,
- Figur 4: eine entsprechende Schnittansicht des Presswerkzeugs während des Verpressvorgangs zu Beginn des zweiten Pressabschnitts,
- Figur 5: eine entsprechende Schnittansicht des Presswerkzeugs zum Zeitpunkt des Abschlusses des Verpressvorgangs und
- Figur 6: eine schematische Schnittansicht des Presswerkzeugs, aus der das Öffnen nach erfolgter Verpressung ersichtlich ist.

Das Presswerkzeug weist im dargestellten Ausführungsbeispiel fünf Presselemente 10, 12, 14 auf, wobei die beiden Presselemente 12 und die beiden Presselemente 14 spiegelsymmetrisch ausgebildet sind. Das starr ausgebildete Presselement 12 ist derart ausgebildet, dass es an der Innenseite eine Pressbacke 16 ausbildende kreissegmentförmige Oberfläche 18 aufweist. Ein Basiskörper 20 des Presselements 10 ist einstückig mit zwei Ansätzen 22 verbunden. Über Bolzen 24 sind die beiden Presselemente 12 mit den Ansätzen 22 des Presselements 10 schwenkbar verbunden. Die Verbindung erfolgt jeweils über einen zweiteiligen Pressbackenträger 26 (Figur 1).

Die Presselemente 12 sind über weitere Bolzen 28 wiederum schwenkbar mit Pressbackenträgern 30 des End-Presselements 14 verbunden. Die beiden End-Presselemente 14 bilden jeweils das Ende der kettenförmig miteinander verbundenen Presselemente und sind nicht mehr gelenkig miteinander verbunden, so dass eine Öffnung 32 ausgebildet ist, um das Presswerkzeug über die miteinander zu verbindenden Werkstücke führen zu können.

Die beiden im dargestellten Ausführungsbeispiel mittleren Presselemente 12 sind derart ausgebildet, dass die Pressbacken 34 in Umfangsrichtung 36 verschiebbar sind.

Die beiden End-Presselemente 14 weisen im dargestellten Ausführungsbeispiel ebenfalls zwei Pressbacken 38 auf, die gegenüber dem jeweiligen Pressbackenträger 30 verschiebbar verbunden sind, wobei die Verschiebungsmöglichkeit der Pressbacken 38 erfindungsgemäß nicht frei, sondern definiert ist.

Das Verschieben der Pressbacken 34 in Richtung des Pfeils 36 erfolgt in Abhängigkeit der auftretenden Kräfte und Reibungen. Im Wesentlichen wirken auf eine Pressoberfläche 40 der beiden Pressbacken 34 die Reibkräfte, die zwischen dieser Oberfläche und der Oberfläche des Fittings herrschen. Ferner wirken auf die Pressbacken 34 Federkräfte, da die Pressbacken 34 üblicherweise nicht frei verschiebbar in den Pressbackenträgern 26 gehalten sind, sondern über Federn eine Vorspannung erfolgt. Die Verschiebung der Pressbacken 34 ist ansonsten während des Pressvorgangs jedoch nicht definiert und erfolgt insbesondere in Abhängigkeit der auftretenden Reibungsverhältnisse. Nachdem das Presswerkzeug in der Offenstellung (Figur 2) über die zu verpressenden Werkstücke gesteckt wurde, erfolgt ein Schließen des Werkstücks in die in Figur 3 dargestellte Stellung, in der die Innenseiten 18, 40, 42 der Pressbacken 16, 34, 38 an der Außenseite des Werkstücks wie des Pressfittings anliegen. In dieser Anfangsstellung wird nun ein Antriebswerkzeug, durch das das Schließen des Presswerkzeugs und somit das Verpressen der Werkstücke erfolgt, mit Zapfen 44 verbunden. Die Zapfen 44 sind fest mit dem Pressbackenträger 30 der beiden End-Presselemente 14 verbunden. Die Antriebseinrichtung weist beispielsweise zwei hakenförmige Ansätze auf, die mit den Zapfen 44 zusammenwirken und die beiden Ansätze 44 zum Schließen des Presswerkzeugs aufeinander zu bewegen.

Während des Herumlegens des Presswerkzeugs um die zu verpressenden Werkstücke, d.h. während des Überführens des Presswerkzeugs aus der in Figur 2 dargestellten Stellung in die in Figur 3 dargestellte Stellung erfolgt ein Verschwenken der beiden mittleren Presselemente 12 um die Bolzen 24 sowie ein Verschwenken der beiden End-Presselemente 14 um die Bolzen 28 nach innen. Bei der Schwenkbewegung der beiden End-Presselemente 14 um die Bolzen 28 gleitet jeweils eine Anlagefläche 46 der Pressbacken 38 an einer Führungsfläche 48, die im dargestellten Ausführungsbeispiel an den Pressbackenträgern der Presselemente 12 ausgebildet ist. Das Anlageelement 46 sowie die Führungsfläche 48 bilden wesentliche Elemente des erfindungsgemäßen Führungselements 50 aus. Durch die Form einer Nocke 52 an der Pressbacke 38, die die Anlagefläche 46 ausbildet sowie durch die Form und Lage der Nocke 54 des Pressbackenträgers, die die Führungsfläche 48 ausbildet, ist gewährleistet, dass die beiden Pressbacken 38 während des ersten Pressabschnitts in der in Figur 3 dargestellten Stellung gehalten sind. Die Pressbacken 38 können in dieser Stellung noch nicht, bezogen auf die benachbarten Pressbackenträger 26 in Richtung dieser, d.h. insbesondere nicht in Ausbuchtungen 56 rutschen. Dies liegt im Wesentlichen darin begründet, dass sich die beiden Nocken 52, 54 in radialer Richtung noch teilweise überdecken. Bei einem weiteren Schließen des Presswerkzeugs in Richtung der Pfeile 58 ändert sich während des ersten Pressabschnitts die Lage der Pressbacken 38 relativ zu den entsprechenden Pressbackenträgern daher nicht.

Durch das Bewegen in Richtung der Pfeile 58 erfolgt somit ein Verschließen der Schließstelle 60 zwischen den beiden Pressbacken 38 in die in Figur 4 dargestellte Stellung. In dieser Stellung ist die Schließstelle 60 zwischen den beiden Pressbacken 38 zumindest annähernd geschlossen. Während des ersten Pressabschnitts, d.h. das Überführen des Presswerkzeugs aus der in Figur 3 in die in Figur 4 dargestellte Stellung, erfolgt ein erstes Verpressen des Pressfittings. Die Führungsflächen 48 sind somit in bevorzugter Ausführungsform in Richtung einer Schließstelle bzw. eines Spalts 60 geneigt.

Um während des ersten Pressabschnittes, d.h. während des Gleitens der des Anlageelements 46 an der Führungsfläche 48 ein sicheres Anliegen des Anlageelements 46 an der Führungsfläche 48 zu gewährleisten, ist ein Andrückelement 59 je End-Pressbackenelement 14 vorgesehen. Bei dem Andrückelement handelt es sich im dargestellten Ausführungsbeispiel um eine Druckfeder. Die Feder 59 ist einerseits an dem Pressbackenträger 30 befestigt und ragt andererseits in eine Ausnehmung 61 der Pressbacke 38.

Sobald die Schließstelle 60 im Wesentlichen geschlossen ist, d.h. sich die beiden Pressbacken 38 berühren oder nur noch einen geringen Abstand zueinander aufweisen, können die Pressbacken 38 von den Führungsflächen 48 freigegeben werden oder auch weiter bis zur Endstellung geführt werden. Die Nocke 52 der jeweiligen Pressbacken 38 kann somit in die Ausbuchtung 56 gleiten. Hierdurch erfolgt im weiteren Pressvorgang ein Schließen der Spalte 62 zwischen den Pressbacken 38 und den benachbarten Pressbacken 34. Ebenso erfolgt im weiteren Pressvorgang, d.h. beim weiteren aufeinander zu Bewegen der beiden Zapfen 44 ein Schließen der Spalte 64 zwischen den Pressbacken 34 und der feststehenden Pressbacke 16.

In dem zweiten Pressabschnitt (Figuren 4 und 5) erfolgt ein Schließen der Spalte 62 und 64. Hierbei gleitet die Pressbacke 38 in die Ausbuchtung 56. Nach Beendigung des Pressvorgangs weisen die Pressbacken 16, 34, 38 die in Figur 5 dargestellte Stellung auf, wobei die Nocke 52 der Pressbacke 38 vollständig innerhalb der Ausbuchtung 56 angeordnet ist und diese ausfüllt. In Figur 5 ist die absolute Endstellung dargestellt, in der sämtliche Spalte 60, 62, 64 geschlossen sind. Gegebenenfalls ist ein Pressvorgang etwas früher beendet, so dass noch geringe Spalte verbleiben.

Beim Schließen des Presswerkzeuges, d.h. beim Überführen des Presswerkzeugs aus der in Figur 2 dargestellten Stellung in die in Figur 3 dargestellte Stellung ist das Vorsehen von Halteelementen 66 (Figur 3), die im dargestellten Ausführungsbeispiel als Federn ausgebildet sind, vorteilhaft. Die Federn 66 sind als Druckfedern ausgebildet und im Wesentlichen in zylindrischen Ausnehmungen 68 des Presselements 10 angeordnet. Die beiden Federn 66 drücken nach außen auf Seitenflächen 70 der beiden Pressbackenträger 26. Dies hat zur Folge, dass nach dem ersten Herumlegen der Schlinge um die zu verpressenden Werkstücke, die Schlinge in der in Figur 3 dargestellten Stellung verbleibt, so dass ein ungewolltes Öffnen der Schlinge vermieden ist.

Nach dem Verpressvorgang muss die Schlinge üblicherweise von Hand wieder geöffnet werden (Figur 6). Dies erfolgt dadurch, dass zunächst die Antriebseinrichtung von den Zapfen 44 entfernt wird. Im nächsten Schritt ist es möglich, die beiden Presselemente 12 wie in Figur 6 durch das rechte Presselement 12 dargestellt, nach außen um den Zapfen 24 zu verschwenken. Ein Verschwenken der beiden Presselemente 12 nach außen reicht jedoch noch nicht aus, um das Presswerkzeug in Figur 6 nach oben vom Werkstück herunterziehen zu können, da hierfür die zwischen den beiden Pressbacken 38 entstehende Öffnung nicht ausreicht. Es ist daher erforderlich, zusätzlich die End-Presselemente 14 nach außen jeweils um den Bolzen 28 zu verschwenken. Dies ist jedoch in der in Figur 6 dargestellten Stellung nicht möglich, da die Nocken 52 der Pressbacken 38 sich noch in der Ausbuchtung 56 befinden und somit an der Nocke 54 anliegen. Dies hat zur Folge, dass die Pressbacken 38 in Richtung eines Pfeils 72 entgegen der Federkraft 59 verschoben werden müssen. Durch dieses Zurückziehen der rechten Pressbacke 38 in Figur 6 nach links in Richtung des Pfeils 72 gibt die Nocke 54 die Nocke 52 wieder frei und es ist möglich, das entsprechende End-Presselement 14 in Richtung des Pfeils 74 nach außen zu verschwenken. Entsprechend wird das in Figur 6 linke Presselement 12 sowie das linke End-Presselement 14 nach außen bzw. in Figur 6 nach links um die Bolzen 24 bzw. 28 verschwenkt. Hierbei muss die Pressbacke 38 des in Figur 6 linken End-Presselements ebenfalls wieder nach innen entgegen der Kraft der Federn 59 gezogen werden.

## Patentansprüche

1. Presswerkzeug zum Verbinden von insbesondere rohrförmigen Werkstücken, mit
mehreren gelenkig, kettenartig miteinander verbundenen Presselementen (10, 12, 14),
wobei das Presswerkzeug zur Ausbildung einer Schließstelle (60) zwischen zwei End-Presselementen (14) offen ist und
die End-Presselemente (14), jeweils einen Pressbackenträger (30) und eine Pressbacke (38) aufweisen, wobei zumindest eine der Pressbacken (38) verschiebbar am Pressbackenträger (30) gehalten ist,
**dadurch gekennzeichnet, dass**
mindestens eine der Pressbacken (38) der beiden End-Presselemente (14) mit einem Führungselement (50) derart zusammenwirkt, dass die beiden Pressbacken (38) der beiden End-Presselemente (14) während des Pressvorgangs zunächst in einem zeitlich ersten Pressabschnitt zwangsweise unabhängig von den zwischen diesen Pressbacken (38) und dem zu verpressenden Werkstück herrschenden Reibungsverhältnissen aufeinander zu bewegt werden.

2. Presswerkzeug nach Anspruch 1, **dadurch gekennzeichnet, dass** die Führungselemente (50) eine Führungsfläche (48) aufweisen, an der ein Anlageelement (46) anliegt, wobei die Führungsfläche (48) vorzugsweise in Richtung einer Schließstelle (60) geneigt ist, der zwischen den beiden Pressbacken (38) der End-Presselemente (14) ausgebildet ist.

3. Presswerkzeug nach Anspruch 2, **dadurch gekennzeichnet, dass** die Führungsfläche (48) durch das dem End-Presselement (14) benachbarte Presselement (12), insbesondere einem Pressbackenträger (26) dieses Presselements (12) ausgebildet ist.

4. Presswerkzeug nach einem der Ansprüche 2 bis 3, **dadurch gekennzeichnet, dass** das Anlageelement (46) an der Pressbacke (38) des Endpresselements (14) ausgebildet ist.

5. Presswerkzeug nach einem der Ansprüche 1 bis 4, **dadurch gekennzeichnet, dass** das Führungselement (50) eine Ausbuchtung (56) aufweist, um in einem zweiten Pressabschnitt ein Bewegen der mindestens einen Pressbacke in Richtung des benachbarten Presselements (12) zu ermöglichen.

6. Presswerkzeug nach Anspruch 5, **dadurch gekennzeichnet, dass** die Ausbuchtung (56) an dem benachbarten Presselement (12), insbesondere dem benachbarten Pressbackenträger (26) vorgesehen ist.

7. Presswerkzeug nach einem der Ansprüche 2 bis 6, **gekennzeichnet durch** ein Andrückelement (59), das das Anlageelement (46) gegen die 4 Führungsfläche (48) drückt.

8. Presswerkzeug nach Anspruch 7, **dadurch gekennzeichnet, dass** das Andrückelement (59) zumindest teilweise innerhalb einer, insbesondere zylindrisch ausgebildeten Ausnehmung (61) der Pressbacke angeordnet ist.

9. Presswerkzeug nach Anspruch 7 oder 8, **dadurch kennzeichnet, dass** das Andrückelement (59) zwischen der Pressbacke (38) und dem Pressbackenträger (30) angeordnet ist.

10. Presswerkzeug nach einem der Ansprüche 2 bis 9, **dadurch gekennzeichnet, dass** das End-Presselement (14) derart gelenkig mit dem benachbarten Presselement (12) verbunden ist, dass beim Verschwenken des End-Presselements (14) in Schließrichtung das Anlageelement (46) an der Führungsfläche (48) gleitet.

11. Presswerkzeug nach einem der Ansprüche 1 bis 10, **dadurch gekennzeichnet, dass** zu den End-Presselementen (14) benachbarte Presselemente (12) zumindest teilweise einen Pressbackenträger (26) aufweisen, an dem eine Pressbacke (34) verschiebbar gehalten ist.

12. Verfahren zum Verpressen von insbesondere rohrförmigen Werkstücken mit einem Presswerkzeug mit mehreren gelenkig, kettenartig miteinander verbundenen Presselementen (10, 12, 14), wobei das Presswerkzeug zur Ausbildung einer Schließstelle (60) zwischen zwei End-Presselementen (14) offen ist und die End-Presselemente (14) jeweils einen Pressbackenträger (30) und eine Pressbacke (38) aufweisen, wobei mindestens eine der Pressbacken (38) verschiebbar gehalten ist, vorzugsweise mit einem Presswerkzeug nach einem der Ansprüche 1 bis 11,
bei welchem die Presselemente (10, 12, 14) um die zu verpressenden Werkstücke gelegt werden und
die beiden Pressbacken (38) der beiden End-Presselemente (14) während des Pressvorgangs zunächst in einem zeitlich ersten Pressabschnitt, in einer erzwungenen definierten Bewegung aufeinander zu bewegt werden.

13. Verfahren nach Anspruch 12, bei welchem die Pressbacken (38) der End-Presselemente (14) aufeinander zu bewegt werden, bis ein Spalt (60) zwischen den beiden Pressbacken (38) im Wesentlichen geschlossen ist.

14. Verfahren nach einem der Ansprüche 12 oder 13, bei welchem die Pressbacken (38) der End-Presselemente (14) in einem zweiten Pressabschnitt auch in Richtung des jeweils benachbarten Presselements (12) verschiebbar sind.

15. Verfahren nach einem der Ansprüche 12 bis 14, bei welchem die Bewegung der Pressbacken (38) des mindestens einen End-Presselements (14) durch ein Führungselement (50) definiert wird.

16. Verfahren nach Anspruch 15, bei welchem die End-Presselemente (14) zum anfänglichen Schließen des Presswerkzeuges und/ oder im ersten Pressabschnitt gegenüber dem jeweils benachbarten Presselement (12) nach innen in Richtung der zu verpressenden Werkstücke verschwenkt werden, wobei hierbei ein Anlageelement (46) an einer Führungsfläche (48) des Führungselements (50) gleitet.

17. Verfahren nach einem der Ansprüche 12 bis 16, bei welchem zum vollständigen Öffnen des Presswerkzeugs die Pressbacken (38) der End-Presselemente (14) in eine Ausgangsstellung gebracht werden müssen, vorzugsweise durch Verschieben entgegen der Kraft eines Andrückelements (59).

## Claims

1. Press tool for connecting in particular tubular work pieces, comprising
a plurality of press elements (10, 12, 14) connected in an articulated, chain-like manner,
wherein the press tool is open between two end press elements (14) to form a closing position (60), and
wherein the end press elements (14) each comprise a pressing jaw carrier (30) and a pressing jaw (38), at least one of the pressing jaws (38) being held on the pressing jaw carrier (30) in a displaceable manner,
**characterized in that**
at least one of the pressing jaws (38) of the two end press elements (14) cooperates with a guide element (50) such that, during a pressing operation, the two pressing jaws (38) of the two end press elements (14) are first moved towards each other in a temporally first pressing phase in a compulsory manner irrespective of the friction conditions prevailing between these pressing jaws (38) and the work piece to be pressed.

2. Press tool of claim 1, **characterized in that** the guide elements (50) have a guide surface (48) on which an abutment element (46) abuts, the guide surface (48) preferably being inclined towards a closing position (60) formed between the two pressing jaws (38) of the end press elements (14).

3. Press tool of claim 2, **characterized in that** the guide surface (48) is formed by the press element (12) adjacent the end press element (14), in particular by a pressing jaw carrier (26) of this press element (12).

4. Press tool of one of claims 2 to 3, **characterized in that** the abutment element (46) is formed at the pressing jaw (38) of the end press element (14).

5. Press tool of one of claims 1 to 4, **characterized in that** the guide element (50) comprises a recess (56) to allow the at least one pressing jaw to move towards the adjacent press element (12) during a second pressing phase.

6. Press tool of claim 5 **characterized in that** the recess (56) is provided in the adjacent press element (12), in particular the adjacent pressing jaw carrier (26).

7. Press tool of one of claims 2 to 6, **characterized by** a pressure element (59) pressing the abutment element (46) against the guide surface (48).

8. Press tool of claim 7, **characterized in that** the pressure element (59) is arranged at least partly within a recess (61) of the pressing jaw, which recess is in particular of cylindrical shape.

9. Press tool of claim 7 or 8, **characterized in that** the pressure element (59) is arranged between the pressing jaw (38) and the pressing jaw carrier (30).

10. Press tool of one of claims 2 to 9, **characterized in that** the end press element (14) is articulately connected with the adjacent press element (12) such that upon pivoting the end press element (14) in the closing direction, the abutment element (46) slides along the guide surface (48).

11. Press tool of one of claims 1 to 10, **characterized in that** press elements (12) adjacent the end press elements (14) at least partly have a pressing jaw carrier (26) on which a pressing jaw (34) is held in a displaceable manner.

12. Method for pressing in particular tubular work pieces by means of a press tool having a plurality of press elements (10, 12, 14) connected in an articulated, chain-like manner, wherein the press tool is open between two end press elements (14) to form a closing position (60), and wherein the end press elements (14) each comprise a pressing jaw carrier (30) and a pressing jaw (38), at least one of the pressing jaws (38) being held in a displaceable manner, preferably with a press tool of one of claims 1 to 11,
wherein the press elements (10, 12, 14) are placed around the work pieces to be pressed, and
the two pressing jaws (38) of the two end press elements (14) are first moved towards each other in a temporally first pressing phase in a compulsory defined movement.

13. Method of claim 12, wherein the pressing jaws (38) of the end press elements (14) are moved towards each other until a gap (60) between the two pressing jaws (38) is substantially closed.

14. Method of claim 12 or 13, wherein in a second pressing phase, the pressing jaws (38) of the end press elements (14) are displaceable also towards the respective adjacent press element (12).

15. Method of one of claims 12 to 14, wherein the movement of the pressing jaws (38) of the at least one end press element (14) is defined by a guide element (50).

16. Method of claim 15, wherein, for an initial closing of the press tool and/or in the first pressing phase, the end press elements (14) are pivoted inwards relative to the respective adjacent press element (12) towards the work pieces to be pressed, wherein an abutment element (46) slides on a guide surface (48) of the guide element (50).

17. Method of one of claims 12 to 16, wherein, in order to fully open the press tool, the pressing jaws (38) of the end press elements (14) have to be moved into an initial position, preferably by displacement against the force of a pressure element (59).

## Revendications

1. Outil de compression pour le raccordement de pièces, en particulier de pièces tubulaires, comportant
plusieurs éléments de compression (10, 12, 14) reliés les uns aux autres en chaîne, de façon articulée,
l'outil de compression étant ouvert pour la constitution d'un emplacement de fermeture (60) entre deux éléments de compression d'extrémité (14), et
les éléments de compression d'extrémité (14) présentant respectivement un porte-mâchoire de compression (30) et une mâchoire de compression (38), au moins une des mâchoires de compression (38) étant retenue de façon mobile sur le porte-mâchoire de compression (30),
**caractérisé en ce**
**qu'**au moins une des mâchoires de compression (38) des deux éléments de compression d'extrémité (14) coopère avec un élément de guidage (50) de telle sorte que les deux mâchoires de compression (38) des deux éléments de compression d'extrémité (14) sont, pendant le processus de compression, d'abord déplacées l'une vers l'autre dans une phase de compression qui est la première dans le temps, de façon forcée indépendamment des conditions de frottement régnant entre ces mâchoires de compression (38) et la pièce à comprimer.

2. Outil de compression selon la revendication 1, **caractérisé en ce que** les éléments de guidage (50) présentent une surface de guidage (48) sur laquelle est placé un élément d'appui (46), la surface de guidage (48) étant inclinée de préférence en direction d'un emplacement de fermeture (60) qui est constitué entre les deux mâchoires de compression (38) des éléments de compression d'extrémité (14).

3. Outil de compression selon la revendication 2, **caractérisé en ce que** la surface de guidage (48) est constituée par l'élément de compression (12) voisin de l'élément de compression d'extrémité (14), en particulier par un porte-mâchoire de compression (26) de cet élément de compression (12).

4. Outil de compression selon une des revendications 2 à 3, **caractérisé en ce que** l'élément d'appui (46) est formé sur la mâchoire de compression (38) de l'élément de compression d'extrémité (14).

5. Outil de compression selon une des revendications 1 à 4, **caractérisé en ce que** l'élément de guidage (50) présente une échancrure (56) pour permettre, dans une deuxième phase de compression, un déplacement de l'au moins une mâchoire de compression en direction de l'élément de compression (12) voisin.

6. Outil de compression selon la revendication 5, **caractérisé en ce que** l'échancrure (56) est prévue sur l'élément de compression (12) voisin, en particulier sur le porte-mâchoire de compression (26) voisin.

7. Outil de compression selon une des revendications 2 à 6, **caractérisé par** un élément de pression (59) qui presse l'élément d'appui (46) contre la surface de guidage (48).

8. Outil de compression selon la revendication 7, **caractérisé en ce que** l'élément de pression (59) est disposé au moins partiellement à l'intérieur d'un creux (61) de la mâchoire de compression réalisé en particulier de façon cylindrique.

9. Outil de compression selon la revendication 7 ou 8, **caractérisé en ce que** l'élément de pression (59) est disposé entre la mâchoire de compression (38) et le porte-mâchoire de compression (30).

10. Outil de compression selon une des revendications 2 à 9, **caractérisé en ce que** l'élément de compression d'extrémité (14) est raccordé à l'élément de compression (12) voisin de façon articulée de sorte que, lors du pivotement de l'élément de compression d'extrémité (14) dans la direction de fermeture, l'élément d'appui (46) glisse sur la surface de guidage (48).

11. Outil de compression selon une des revendications 1 à 10, **caractérisé en ce que** des éléments de compression (12) voisins des éléments de compression d'extrémité (14) présentent au moins partiellement un porte-mâchoire de compression (26) sur lequel une mâchoire de compression (34) est retenue de façon mobile.

12. Procédé pour la compression de pièces, en particulier de pièces tubulaires, avec un outil de compression comportant plusieurs éléments de compression (10, 12, 14) reliés les uns autres en chaîne, de façon articulée, l'outil de compression étant ouvert pour la constitution d'un emplacement de fermeture (60) entre deux éléments de compression d'extrémité (14), et les éléments de compression d'extrémité (14) présentant respectivement un porte-mâchoire de compression (30) et une mâchoire de compression (38), au moins une des mâchoires de compression (38) étant retenue de façon mobile, de préférence avec un outil de compression selon une des revendications 1 à 11,
dans lequel les éléments de compression (10, 12, 14) sont placés autour des pièces à compresser, et
les deux mâchoires de compression (38) des deux éléments de compression d'extrémité (14), pendant le processus de compression, sont d'abord déplacées l'une vers l'autre dans une première phase temporelle de compression, dans un mouvement défini forcé.

13. Procédé selon la revendication 12, dans lequel les mâchoires de compression (38) des éléments de compression d'extrémité (14) sont déplacées l'une vers l'autre jusqu'à ce qu'un interstice (60) entre les deux mâchoires de compression (38) soit essentiellement fermé.

14. Procédé selon les revendications 12 ou 13, dans lequel les mâchoires de compression (38) des éléments de compression d'extrémité (14), dans une deuxième phase de compression, sont déplaçables également en direction de l'élément de compression (12) respectivement voisin.

15. Procédé selon une des revendications 12 à 14, dans lequel le mouvement des mâchoires de compression (38) de l'au moins un élément de compression d'extrémité (14) est défini par un élément de guidage (50).

16. Procédé selon la revendication 15, dans lequel les éléments de compression d'extrémité (14), pour la fermeture initiale de l'outil de compression et/ou dans la première phase de compression, sont, par rapport à l'élément de compression (12) respectivement voisin, pivotés vers l'intérieur en direction des pièces à compresser, un élément d'appui (46) glissant à cette occasion sur une surface de guidage (48) de l'élément de guidage (50).

17. Procédé selon une des revendications 12 à 16, dans lequel, pour l'ouverture complète de l'outil de compression, les mâchoires de compression (38) des éléments de compression d'extrémité (14) doivent être conduites dans une position initiale, de préférence par déplacement contre la force d'un élément de pression (59).
